# EUROPÄISCHE PATENTSCHRIFT

(11) **EP 1 291 462 B1**
(45) Veröffentlichungstag und Bekanntmachung des Hinweises auf die Patenterteilung: **28.06.2006**
(21) Anmeldenummer: 02019752.1
(22) Anmeldetag: 04.09.2002
(51) Int. Cl.: D21F 3/02

(54) **Klemmverbindung in einer Langspalt-Presswalze**
Clamping connection in an extended-nip press roll
Raccord par serrage dans un rouleau presseur à pince élargie

(30) Priorität: 07.09.2001 DE 20114857 U
(43) Veröffentlichungstag der Anmeldung: 12.03.2003
(73) Patentinhaber: Eduard Küsters Maschinenfabrik GmbH & Co. KG, 47805 Krefeld (DE)
(72) Erfinder: Brendel, Bernhard, Dr., 47929 Grefrath (DE)
(74) Vertreter: Sparing Röhl Henseler Patentanwälte European Patent Attorneys

(56) Entgegenhaltungen:
- EP-A- 0 442 257
- EP-A- 0 619 399
- EP-A- 1 043 446
- WO-A-02/064885
- DE-U- 29 702 362
- US-A- 5 700 357

## Beschreibung

Die Erfindung betrifft eine Langspalt-Walzenpresse zum Entwässern einer Faserstoffbahn nach dem Oberbegriff des Anspruchs 1.

Eine derartige Langspalt-Walzenpresse ist beispielsweise aus DE 297 02 362 U1 bekannt. Danach ist zum Festklemmen des jeweiligen Endabschnitts des Walzenmantels ein Klemmring vorgesehen, der auf einem abschnittsweise zylindrischen Teil der Stirnwand axial verschiebbar gelagert ist. Der Stirnwand ist ferner ein Außenring zugeordnet, so daß im Umfangsbereich der Stirnwand eine zur gegenüberliegenden anderen Stirnwand hin offene Ringnut gebildet wird, die radial nach innen durch den sich axial ins Walzeninnere erstreckenden zylindrischen Teil der Stirnwand und radial nach außen durch eine Innenumfangsfläche des Außenringes begrenzt wird. Der Klemmring umfaßt einen Keilabschnitt mit einer konischen Außenumfangsfläche, mit der dieser in die Ringnut eingreift. In die Ringnut ist zusätzlich ein elastischer Spreizring eingesetzt, dessen Innenumfangsfläche eine mit der konischen Außenumfangsfläche des Klemmringes zusammenwirkende konische Gegenfläche bildet. Die Außenumfangsfläche des Spreizringes ist dagegen zylindrisch ausgebildet und mit Rillen versehen, um die Haftung zu erhöhen. In diese Rillen kann beispielsweise gummielastisches Dichtmaterial eingesetzt sein. In einer Klemmstellung des Klemmringes, bei der der Spreizring aufgrund eines Wirkeingriffs der Keilflächen radial aufgeweitet ist, wird der Endabschnitt des Walzenmantels dichtend in einem Klemmspalt festgeklemmt, der durch die zylindrische Außenumfangsfläche des Spreizringes und die zylindrische Innenumfangsfläche des Außenringes gebildet wird. Der Walzenmantel wird dadurch gegen die zylindrische Innenfläche des Außenringes gepreßt.

Als nachteilig erwiesen hat sich jedoch, daß die Dichtwirkung in der Klemmstellung nicht hinreichend gut ist.

Aus US-A-5 700 357 ist eine Langspalt-Walzenpresse der genannten Art bekannt, bei der benachbart der Klemmringe ein Dichtring an jeder Stirnwand angeordnet ist, der in einer Nut angeordnet ist und mittels Luftdruck in seiner Dichtposition verformt wird.

Aufgabe der Erfindung ist es daher, eine Langspalt-Walzenpresse nach dem Oberbegriff des Anspruchs 1 zu schaffen, bei der die Befestigung des jeweiligen Endabschnitts des Walzenmantels eine zuverlässige Abdichtung gewährleistet.

Diese Aufgabe wird durch die Merkmale des kennzeichnenden Teils des Anspruchs 1 gelöst.

Hierdurch wird eine Langspalt-Walzenpresse geschaffen, bei der der Klemmeingriff und der Dichtungseingriff funktionell getrennt sind. Mittels separat wirkender Betätigungseinrichtungen werden der Klemmring und der Dichtring getrennt angezogen. Ein individuelles Einstellen und/oder Nachstellen des Klemmringes und des Dichtringes sind jeweils bedarfsbezogen möglich.

Weitere Vorteile und Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1 zeigt schematisch einen Teilschnitt durch ein Ende einer Langspalt-Preßwalze mit Klemmring und Dichtring in Außereingriffsstellung,
Fig. 2 zeigt schematisch einen Teilschnitt durch ein Ende einer Langspalt-Preßwalze mit Klemmring in Eingriffsstellung und Dichtring in Außereingriffsstellung,
Fig. 3 zeigt schematisch einen Teilschnitt durch ein Ende einer Langspalt-Preßwalze mit Klemmring und Dichtring in Eingriffsstellung.
Fig. 4 zeigt schematisch einen Teilschnitt eines zweiten Ausführungsbeispiels.

Fig. 1 zeigt die obere Hälfte des rechten Teils einer Langspalt-Preßwalze 1, die mit einer nicht dargestellten rotierenden Gegenwalze einen Preßspalt zum Entwässern einer Materialbahn in einer Langspalt-Walzenpresse bildet.

Die Langspalt-Preßwalze 1 umfaßt einen nicht dargestellten, feststehenden Träger und einen um den Träger drehbaren Walzenmantel 2, der aus einem flexiblen Material, z.B. Gummi oder Kunststoff besteht. Der Walzenmantel 2 ist schlauchförmig ausgebildet und im zwischen den beiden Walzenenden gelegenen, mit der Gegenwalze den Preßspalt bildenden Bereich durch wenigstens ein nicht dargestelltes Stützelement, dem sogenannten Preßschuh, abgestützt. Zwischen der Walzenmantelinnenseite und dem Preßschuh wird auf hydrodynamischer bzw. hydrostatischer Weise ein Schmierfilm erzeugt.

An dem Träger sind zwei Stirnwände 3 abgestützt, von denen lediglich die rechte gezeigt ist. An diesen Stirnwänden 3 sind die beiden Endabschnitte 4 des Walzenmantels 2 luft- und öldicht befestigt. Hierzu sind die Endabschnitte 4 an der zugehörigen Stirnwand 3 festgeklemmt, wie dies nachstehend unter Bezugnahme auf die Figuren 1 bis 3 erläutert wird.

Zum Festklemmen des jeweiligen Endabschnitts 4 des Walzenmantels 2 ist ein Spreizring 5 vorgesehen. Dieser Spreizring 5 weist eine zylindrische Außenumfangsfläche 6 und eine zumindest abschnittsweise konische Innenumfangsfläche 7 auf. Diese konische Innenumfangsfläche 7 des Spreizringes 5 bildet mit einer konischen Außenumfangsfläche 8 eines Klemmringes 9 zusammenwirkende konische Gegenflächen. Der Klemmring 9 ist auf einem zumindest abschnittsweise zylindrischen Teil 10 der Stirnwand 3 axial verschiebbar gelagert. Dieser abschnittsweise zylindrische Teil 10 erstreckt sich ausgehend von einem Flansch 11 der Stirnwand 3 axial ins Walzeninnere. Zum Walzeninneren begrenzt der Flansch 11 zusammen mit dem zylindrischen Teil 10 der Stirnwand 3 eine Ringnut 12, in die der Klemmring 9 und der Spreizring 5 eingesetzt sind.

Um den Klemmring 9 axial zu verfahren, ist eine Betätigungseinrichtung 13 vorgesehen, die hier als Bolzen oder Schraube ausgebildet ist und sich mit einem Schaftabschnitt vom Walzenende her durch eine axiale Durchgangsbohrung 14 im Flansch 11 erstreckt. Die Durchgangsbohrung 14 weist dazu einen Anschlag für den Bolzen- oder Schraubenkopf auf. Mit einem Gewindeabschnitt 15 greift die Betätigungseinrichtung 13 in eine axiale Gewindebohrung 16 im Klemmring 9 ein. Mittels der Betätigungseinrichtung 13, d.h drehen der Schraube oder des Bolzens, ist der Klemmring 9 gegenüber dem Flansch 11 verfahrbar, also auf diesen zubewegbar für ein Festklemmen der Endabschnitte 4 des Walzenmantels 2 oder von diesem wegbewegbar für ein Lösen der Klemmung.

Der Spreizring 5, der zusammen mit dem Klemmring 9 in die Ringnut 12 eingesetzt ist, besitzt eine radial sich erstreckende Stirnfläche 18, mit der der Spreizring 5 sich an einer Kopfseite 17 des Flansches 11 gleitverschieblich abstützt.

Der Stirnwand 3 ist ferner ein Außenring 19 zugeordnet, der mittels Schrauben 30 lösbar mit der Stirnwand 3 verbindbar ist.

Der Klemmring 9 weist einen sich axial nach außen verjüngenden Keilabschnitt auf, der die konische Außenumfangsfläche 8 bildet, die mit der konischen Innenumfangsfläche 7 des Spreizringes zusammenwirkt. Wird demzufolge der Klemmring 9 mittels der Betätigungseinrichtung 13 gegen den Flansch 11 gezogen, weitet sich der Spreizring 5 in radialer Richtung, geführt durch die Flächen 8 und 18, und bewegt sich in eine Klemmstellung, wie sie in Fig. 2 dargestellt ist. In der in Fig. 2 dargestellten Klemmstellung wird der Endabschnitt 4 des Walzenmantels 2 in einem Klemmspalt festgeklemmt, der durch die zylindrische Außenumfangsfläche 6 des Spreizringes 5 und die zylindrische Innenumfangsfläche 20 des Außenringes 19 gebildet wird.

Räumlich getrennt von diesem Festklemmen des jeweiligen Endabschnitts 4 ist ein Abdichten des Klemmspaltes. Wie Fig. 1 zeigt, bildet die Außenumfangsfläche des Flansches 11 mit einem Klemmstück 22 eine Ringnut 23 zur Aufnahme eines Dichtringes 24, der vorzugsweise aus einem vollstückigen Elastomer, z. B. Gummi, besteht. Der Dichtring 24 besitzt im unbelasteten Zustand vorzugsweise einen runden Querschnitt. Das Klemmstück 22 ist axial verfahrbar am Flansch 11 geführt, wozu dieser an der dem Walzeninneren abgewandten Seite ein zumindest abschnittsweise zylindrisches Teilstück 25 aufweist, auf dem eine zylindrische Gegenfläche 26 des Klemmstückes 22 axial verfahrbar ist, um die Ringnut 24 in ihrer axialen Abmessung verkleinern zu können. Hierdurch wird der Dichtring 24 zusammengepreßt, wodurch dieser elastisch deformiert wird und sich radial verlängert, wie dies in Fig. 3 dargestellt ist. Der Dichtring 24 wird durch das Klemmstück 22 derart eingespannt, daß dieser den Endabschnitt 4 des Walzenmantels 2 dichtend an der Innenumfangsfläche 20 des Außenrings 19 einspannt.

Das Klemmstück 22 ist mittels einer zweiten Betätigungseinrichtung 21, die getrennt von der ersten Betätigungseinrichtung 13 arbeitet, gegen eine dem Walzenende zugewandte Stirnseite des Flansches 11 verfahrbar. Die zweite Betätigungseinrichtung 21 ist hier entsprechend der ersten Betätigungseinrichtung 13 als Bolzen bzw. Schraube ausgebildet, die mit ihrem Gewindeschaft 27 in eine axiale Gewindebohrung 28 im Flansch 11 eingreift. Das Klemmstück 22 weist eine Durchgangsbohrung 29 mit Anschlag zur Aufnahme der zweiten Betätigungseinrichtung 21 auf.

Fig. 3 zeigt die parallel ausgebildete Klemmung und Dichtung.

Als zusätzliche Sicherung für den Walzenmantel 2 können in diesen randseitig Haltestifte 31 einsetzbar sein. Ferner kann randseitig ein Schutzdeckel 32 befestigt sein.

Alternativ zu dem vorstehenden Ausführungsbeispiel kann der Dichtring an der dem Walzeninneren zugewandten Seite des Flansches angeordnet sein, während der Klemmring mit Spreizring dann an der dem Walzenende zugewandten Seite des Flansches angeordnet ist, wie in Fig. 4 dargestellt ist.

## Patentansprüche

1. Ländspalt-Walzenpresse zum Entwässern einer Materialbahn in einem Preßspalt, der einerseits von einer rotierenden Gegenwalze und andererseits von einer Langspalt-Preßwalze (1) gebildet ist, und die Langspalt-Preßwalze (1) einen feststehenden Träger und einen um den Träger drehbaren, flexiblen Walzenmante (2) aufweist, der im Bereich des Preßspaltes auf einem am Träger angeordneten Preßschuh abgestützt ist, der Walzenmantel Endabschnitte (4) aufweist, die an am Träger drehbar gelagerten Stirnwänden (3) dichtend festgekl mt sind mittels jeweils eines an einer Stlrnwand (3) axial verschiebbar geführten und auf eine erste Betätigungseinrichtung ansprechenden Klemmrings (9), der einen Spreizring (5) mit einer zylindrischen Außenfläche (6) radial gegen einen fest mit den Stirnwänden (3) verbindbaren Außenring (19) unter Einklemmen eines Endabschnitts (4) des Walzenmantels (2) klemmt, **dadurch gekennzeichnet, daß** jeweils benachbart der Klemmringe (9) ein Dichtring (24) an jeder Stimwand (3) angeordnet ist, der mittels eines von einer getrennt von der Betätigung des Klemmringes (9) wirkenden zweiten Betätigungseinrichtung (21) verfahrbaren Klemmstücks (22) gegen den Außenring (19) radial verformbar ist unter Andrücken eines axialen Teilstücks des jeweiligen Endabschnitts (4) des Walzenmantels (2) an den Außenring (19).

2. Langspalt-Walzenpresse nach Anspruch 1, **dadurch gekennzeichnet, daß** der Klemmring (9) eine konische Außenumfangsfläche (8) aufweist, die verfahrbar ist gegen eine, eine konische Gegenfläche bildende Innenumfangsfläche (7) eines Spreizringes (5).

3. Langspalt-Walzenpresse nach Anspruch 2, **dadurch gekennzeichnet, daß** der Klemmring (9) eine zylindrische Innenumfangsfläche und der Spreizring (5) eine zylindrische Außenumfangsfläche aufweist.

4. Langspalt-Walzenpresse nach einem der Ansprüche 1 bis 3, **dadurch gekennzeichnet, daß** die erste und zweite Betätigungseinrichtung (13, 21) jeweils als getrennt angeordnete Schrauben ausgebildet sind, die jeweils durch eine Durchgangsbohrung steckbar sind und in eine Gewindebohrung (16, 28) eingreifen, wobei eine dieser Bohrungen jeweils in dem Klemmring (9) und dem Klemmstück (22) und die zugeordnete Bohrung in der Stirnwand (3) angeordnet ist.

5. Langspalt-Walzenpresse nach einem der Ansprüche 1 bis 4, **dadurch gekennzeichnet, daß** der Dichtring (24) aus einem vollstückigen Elastomer besteht.

6. Langspalt-Walzenpresse nach einem der Ansprüche 1 bis 5, **dadurch gekennzeichnet, daß** der Dichtring (24) im unbelasteten Zustand einen runden Querschnitt besitzt.

7. Langspalt-Walzenpresse nach einem der Ansprüche 1 bis 6, **dadurch gekennzeichnet, daß** der Dichtring (24) jeweils zum Walzeninneren hin benachbart dem Klemmring (9) angeordnet ist.

8. Langspalt-Walzenpresse nach einem der Ansprüche 1 bis 6, **dadurch gekennzeichnet, daß** der Dichtring (24) jeweils zum Walzenende hin benachbart dem Klemmring (9) angeordnet ist.

## Claims

1. Extended-nip roll press for dewatering a material web in a press nip which, on one side, is formed by a rotating mating roll and, on the other side, is formed by an extended-nip press roll (1), and the extended-nip press roll (1) has a stationary support and a flexible roll cover (2) which can rotate about the support and which, in the area of the press nip, is supported on a press shoe arranged on the support, the roll cover has end sections (4) which are clamped firmly in a sealing manner on end walls (3) rotatably mounted on the support, by means in each case of a clamping ring (9) which is axially displaceably guided on an end wall (3) and responds to a first actuating device and clamps a spreader ring (5) with a cylindrical outer surface (6) radially against an outer ring (19) that can be connected firmly to the end walls (3), clamping in an end section (4) of the roll cover (2), **characterized in that** in each case adjacent to the clamping rings (9), a sealing ring (24) is arranged on each end wall (3) and can be deformed radially against the outer ring (19) by means of a clamping piece (22) movable by a second actuating device (21) that acts separately from the actuation of the clamping ring (9), pressing an axial portion of the respective end section (4) of the roll cover (2) against the outer ring (19).

2. Extended-nip roll press according to claim 1, characterizend in that the clamping ring (9) has a conical outer circumferential surface (8) which can be moved against an inner circumferential surface (7) of a spreader ring (5), the said surface forming a conical opposing surface.

3. Extended-nip roll press according to claim 2, **characterized in that** the clamping ring (9) has a cylindrical inner circumferential surface and the spreader ring (5) has a cylindrical outer circumferential surface.

4. Extended-nip roll press according to one of claims 1 to 3, **characterized in that** the first and second actuating device (13, 21) are in each case formed as separately arranged screws, which in each case can be pushed through a through opening and engage in a threaded hole (16, 28), one of these holes in each case being arranged in the clamping ring (9) and the clamping piece (22) and the associated hole in the end wall (3).

5. Extended-nip roll press according to one of claims 1 to 4, **characterized in that** the sealing ring (24) consists entirely of an elastomer.

6. Extended-nip roll press according to one of claims 1 to 5, **characterized in that** in the unloaded state, the sealing ring (24) has a round cross section.

7. Extended-nip roll press according to one of claims 1 to 6, **characterized in that** the sealing ring (24) is arranged adjacent to the clamping ring (9), in each case towards the interior of the roll.

8. Extended-nip roll press according to one of claims 1 to 6, **characterized in that** the sealing ring (24) is arranged adjacent to the clamping ring (9), in each case towards the end of the roll.

## Revendications

1. Presse à rouleaux à fente longitudinale pour assécher une bande de matériau dans une fente de pressage, qui est formée d'une part par un contre-rouleau rotatif et d'autre part par un rouleau presseur à fente longitudinale (1), et dans laquelle le rouleau presseur à fente longitudinale (1), comporte un support fixe et un revêtement de rouleau (2) flexible pouvant tourner autour du support, qui est soutenu dans la zone de la fente de pressage par un sabot de pressage disposé sur le support, dans laquelle le revêtement de rouleau comporte des sections d'extrémité (4), qui sont fixées de manière étanche à des parois frontales (3) disposées de manière rotative sur le support au moyen respectivement d'une bague de serrage (9) correspondant à un premier dispositif d'actionnement et guidée de manière à pouvoir se déplacer axialement sur une paroi frontale (3), laquelle serre un anneau d'écartement (5) avec une surface extérieure cylindrique (6) radialement contre une bague extérieure (19) pouvant être reliée fermement aux parois frontales (3) en fixant une section d'extrémité (4) du revêtement de rouleau (2), **caractérisée en ce qu'**un joint d'étanchéité (24) est disposé respectivement à proximité des bagues de serrage (9) sur chaque paroi frontale (3), lequel peut être déformé radialement contre la bague extérieure (19) au moyen d'une pièce de fixation (22) mobile grâce au second dispositif d'actionnement (21) indépendant de l'activation de la bague de serrage (9), par pression d'une pièce partielle axiale de la section d'extrémité (4) respective du revêtement de rouleau (2) sur la bague extérieure (19).

2. Presse à rouleaux à fente longitudinale selon la revendication 1, **caractérisée en ce que** la bague de serrage (9) comporte une surface périphérique extérieure conique (8), qui est mobile contre une surface périphérique intérieure (7) formant une contre-surface d'appui conique d'un anneau d'écartement (5).

3. Presse à rouleaux à fente longitudinale selon la revendication 2, **caractérisée en ce que** la bague de serrage (9) comporte une surface périphérique intérieure cylindrique et **en ce que** l'anneau d'écartement (5) comporte une surface périphérique extérieure cylindrique.

4. Presse à rouleaux à fente longitudinale selon l'une quelconque des revendications 1 à 3, **caractérisée en ce que** les premier et second dispositifs d'actionnement (13, 21) sont respectivement conçus comme des vis disposées séparément, qui peuvent respectivement être introduites par un alésage de passage et pénètrent dans un alésage fileté (16, 28), l'un de ces alésages étant disposé respectivement dans la bague de serrage (9) et la pièce de fixation (22), et l'alésage associé se trouve dans la paroi frontale (3).

5. Presse à rouleaux avec fente longitudinale selon l'une des revendications 1 à 4, **caractérisée en ce que** la bague d'étanchéité (24) est composée d'un élastomère en une seule pièce.

6. Presse à rouleaux avec fente longitudinale selon l'une des revendications 1 à 5, **caractérisée en ce que** la bague d'étanchéité (24) présente une section transversale ronde à l'état non chargé.

7. Presse à rouleaux avec fente longitudinale selon l'une des revendications 1 à 6, **caractérisée en ce que** la bague d'étanchéité (24) est disposée respectivement vers l'intérieur de la fente à proximité de la bague de serrage (9).

8. Presse à rouleaux avec fente longitudinale selon l'une des revendications 1 à 6, **caractérisée en ce que** la bague d'étanchéité (24) est disposée respectivement vers l'extrémité de la fente à proximité de la bague de serrage (9).
